# EUROPÄISCHE PATENTSCHRIFT

(11) **EP 0 420 038 B1**
(45) Veröffentlichungstag und Bekanntmachung des Hinweises auf die Patenterteilung: **08.03.1995**
(21) Anmeldenummer: 90118090.1
(22) Anmeldetag: 20.09.1990
(51) Int. Cl.: B05B 13/06, B05B 15/04

(54) **Verfahren und Anlage zur Sprühbeschichtung von hohlen Werkstücken**
Process and apparatus for spray-coating of hollow workpieces
Procédé et dispositif de revêtement de pièces creuses par pulvérisation

(30) Priorität: 28.09.1989 DE 3932312
(43) Veröffentlichungstag der Anmeldung: 03.04.1991
(73) Patentinhaber: Präzisions-Werkzeuge AG, 8630 Rüti (CH)
(72) Erfinder: Meier, Christian, CH-8630 Rüti (CH)
(74) Vertreter: Troesch, Jacques J., Dr. sc. nat.

(56) Entgegenhaltungen:
- FR-A- 2 099 307
- US-A- 3 296 999
- US-A- 4 319 543

## Beschreibung

Die vorliegende Erfindung betrifft ein Verfahren nach dem Oberbegriff von Anspruch 1 sowie eine Anlage nach demjenigen von Anspruch 5.

Ein schablonenartiges Ausblenden von Beschichtungsmedium ohne eigentliche Abdeckung der Werkstücke ist aus der DE-A-25 58 846 bekannt.

Beim Pulverbeschichten der Schweissnähte von Dosenkörpern, bei dem die Dosenkörper über einen Beschichtungsarm mit einer Ausgabedüse für Beschichtungspulver bewegt werden, ist es bekannt, den Nahtbereich an den Dosenkörpern mittels am Arm befestigter Abstreifbürsten oder Abstreifleisten so abzudecken, dass nach Möglichkeit kein Beschichtungspulver sich ausserhalb des zu beschichtenden Nahtbereiches am Dosenkörper ablegt. Dabei werden die Dosenkörper mit relativ hoher Geschwindigkeit über die genannten Begrenzungsleisten durchgetrieben.

Dieses Vorgehen ist insofern nachteilig, als zwischen den erwähnten Abdeckorganen und den abzudeckenden Flächen an den hier durch Dosenkörper gebildeten Werkstücken während des Beschichtungsvorganges eine Relativbewegung vorliegt, welche der Beherrschung der abdeckenden Schliessung, insbesondere unter Berücksichtigung der Werkstücktoleranzen, Grenzen setzt. Die Abdeckung bildet eigentlich eine dynamische Dichtung.

Aus der US-A-4 319 543 ist ein Verfahren bzw. ist eine Anlage eingangs genannter Art bekannt, mittels welchen ein Teil der Aussenwand von Flaschen sprühbeschichtet wird.

An einer Fördereinrichtung werden die Flaschen an einer Flaschenhals-Abdeck- und -Positionierglocke aufgehängt; weitere Partien der Flaschenaussenfläche, die nicht zu beschichten sind, werden durch weitere Abdeckmittel, die mit der Fördereinrichtung mitgeführt werden, gesteuert abgedeckt.

Dieses Vorgehen eignet sich weder für die Beschichtung von Hohlkörper-Innenflächen bei Aussenflächenabdeckung noch für die Beschichtung von Kohlkörper-Aussenflächen bei Innenflächenabdeckung.

Die vorliegende Erfindung setzt sich nun zum Ziel, ausgehend von einem Verfahren der letztgenannten Art, die erwähnten Nachteile, die sich mit einer als dynamisch zu bezeichnenden Abdeckung ergeben, für Innen- oder Aussenbeschichtungen von Hohlkörpern zu beheben.

Dies wird, bei Ausbildung des genannten Verfahrens, nach dem Wortlaut von Anspruch 1 erreicht.

Dadurch, dass man mindestens während des Beschichtungsvorganges die Abdeckungen bezüglich des Durchlaufvorschubes gleich wie die Werkstücke bewegt, wird zwischen Abdeckung und Werkstück eine nur statische Abdeckung bzw. Dichtung erforderlich, was bezüglich ihrer Wirkung wesentlich besser beherrschbar ist als die erwähnten bekannten dynamischen Abdeckungen. Das erfindungsgemässe Vorgehen, wie beispielsweise bei Verfahren der obgenannten bekannten Art, zur Pulver- oder Nasslackbeschichtung von Schweissnähten, erbringt Vorteile dort, wo Hohlkörper innen oder aussen zu beschichten sind und insbesondere eine Kontamination durch Beschichtungsmedium auf der nicht beschichteten Aussen- oder Innenfläche des Hohlkörpers wesentlich ist.

Insbesondere bei Dosenkörpern, welche aussen beschichtet werden und beispielsweise für die Aufnahme von Lebensmitteln vorgesehen sind, ist es von ausschlaggebender Bedeutung, dass ihre Innenflächen nicht durch Beschichtungsmedium kontaminiert sind, das sich nachmals ablösen und sich in den Lebensmitteln absetzen könnte.

Desgleichen ist es beim Innenbeschichten derartiger Werkstücke, wie Dosenkörper, wesentlich, dass die Aussenfläche nicht durch das Medium kontaminiert wird, sei dies, dass die Aussenfläche bereits bedruckt ist, sei dies, dass diese Aussenfläche noch zu bedrucken ist, wobei dort haftendes Beschichtungsmedium die Druckqualität beeinträchtigte.

Nun sind Durchlaufbeschichtungsverfahren bekannt, bei denen, wie beispielsweise bei der Schweissnahtbeschichtung von Dosenkörpern, die Werkstücke während der Beschichtung bewegt werden. Es sind aber auch Beschichtungsverfahren bekannt, bei denen der Durchlaufbetrieb getaktet erfolgt und die Beschichtung in Stillhaltetakten vorgenommen wird, beispielsweise indem bei Hohlkörpern in Stillhaltetakten der Innenraum ausgesprüht wird.

Im Sinne der Erstellung einer statischen Abdeckdichtung, wie oben erläutert, wird erreicht, dass die Abdeckungen im einen Fall in der Durchlaufrichtung mit den Werkstücken mitbewegt werden oder andernfalls die Abdeckungen in Durchlaufrichtung mit den Werkstücken stillgesetzt werden.

In allen erwähnten Durchlaufbeschichtungsvorgängen werden die Werkstücke positioniert einer Beschichtungsstation zugeführt.

Durch das erfindungsgemässe Vorgehen werden die Werkstücke mindestens während des Beschichtungsvorganges positioniert, d.h. es werden ohnehin notwendige Positionierungsorgane durch die erfindungsgemäss vorgesehenen Abdeckungen ersetzt.

In gewissen Fällen, beispielsweise bei der Innenbeschichtung von Hohlkörpern, kann es angezeigt sein, die Werkstücke bezüglich einer Sprühbeschichtungsanordnung zu bewegen, wie beispielsweise, bei der Sprühbeschichtung von Dosenkörperinnenräumen, zu rotieren.

Zu diesem Zweck wird vorgeschlagen, nach dem Wortlaut von Anspruch 2 vorzugehen.

Für im wesentlichen zylindrische Werkstücke, wie die erwähnten Dosenkörper, oder auch umfangzubeschichtende zylindrische Werkstücke, wird dabei vorgeschlagen, gemäss Wortlaut von Anspruch 3 die Werkstücke mittels der Abdeckungen während des Beschichtungsvorganges um ihre Achse rotieren zu lassen.

An einer Sprühbeschichtungsanlage eingangs genannter Art wird die gestellte Aufgabe bei ihrer Ausbildung nach dem kennzeichnenden Teil von Anspruch 5 gelöst.

Dabei sind die Abdeckorgane mit der Fördereinrichtung bewegungsgekoppelt. Damit wird bewirkt, dass mindestens während des Beschichtungsvorganges in der Sprühstation keine Relativbewegung zwischen Werkstükken und Abdeckorganen stattfindet, im Sinne einer statischen Dichtung erfolgt somit die erwähnte Abdekkung.

Die erwähnte Bewegungskopplung wird in höchst einfacher Art und Weise, bevorzugterweise nach dem Wortlaut von Anspruch 6, realisiert, wonach mindestens ein Teil der Abdeckorgane an der Fördereinrichtung befestigt ist.

Für die Innenbeschichtung von Hohlkörpern, wie insbesondere der erwähnten Dosenkörper, wird nun vorgeschlagen, nach dem Wortlaut von Anspruch 7 vorzugehen. Damit wird erreicht, dass, gleichzeitig mit dem ohnehin zu lösenden Positionierungsproblem für die Werkstücke, auch das erwähnte Abdeckungsproblem gelöst wird.

Während auf der als Bandförderer ausgebildeten Fördereinrichtung Halteschuhe mit im Betrieb der Anlage eingelegten Werkstücken der Sprühstation zugefördert werden, werden beispielsweise von oben Abdeckschuhe den mit den Werkstücken beladenen Halteschuhen zugeführt, so dass schliesslich die Kalte- und Abdeckschuhe gemeinsam die Aussenfläche der Werkstücke abdecken und so der Innenbeschichtungsstation zuführen.

Dabei werden bevorzugterweise die Abdeckschuhe gemäss Wortlaut von Anspruch 8 zugeführt.

Werden nun in der Beschichtungsstation die Werkstückinnenflächen beschichtet, indem letztere - dann zwingend beidseitig offen - über einen Arbeitsarm mit Beschichtungsdüse bewegt werden, so werden gemäss Anspruch 9 die Halte- und Abdeckschuhe mit in Bewegungsrichtung des Förderers ausgerichteten Aufnahmewannen ausgebildet. Wird an der Beschichtungsstation, wie beispielsweise durch Lanzenbeschichten, der Innenraum der hohlen Werkstücke beschichtet und hierzu der Durchlaufbetrieb getaktet angesteuert, beispielsweise immer eine Anzahl Werkstücke gleichzeitig durch Beschichtungslanzen innenbeschichtet, so werden die Halte- und Abdeckschuhe gemäss Wortlaut von Anspruch 10 mit quer zur Bewegungsrichtung des Förderers ausgerichteten Aufnahmewannen versehen.

Bei der beschriebenen Technik der Aussenabdeckung von Hohlkörpern bei ihrer Innenbeschichtung, seien dies nun beidseitig offene Hohlkörper oder einseitig geschlossene, wie Dosenhalbfabrikate, so werden wegen ihrer Abdeckwirkung die erwähnten Abdeckorgane durch Beschichtungsmedium kontaminiert. In einer ersten Ausführungsvariante kann dieses Problem dadurch behoben werden, dass, mit dem Umlaufbetrieb der Fördereinrichtung als Bandförderer, die Abdeckorgane, d.h. die erwähnten Halte- und Aufnahmeschuhe, immer wieder durch eine Reinigungsstation geführt werden, an welcher sie von der erwähnten Kontamination gereinigt werden.

Dies ist beim Einsatz von Beschichtungspulver ohne weiteres möglich, kann aber bereits beim Einsatz von versprühtem Nasslack einen relativ grossen Aufwand bewirken.

Eine andere Variante besteht nun darin, gemäss Wortlaut von Anspruch 11 vorzugehen, d.h. die der Kontamination ausgesetzten Partien an den Halte- und/oder Aufnahmewannen auszukleiden, vorzugsweise mit austauschbaren Auskleidungen, vorzugsweise aus einem Kunststoff. Entweder werden derartige Auskleidungen als Wegwerfartikel ausgebildet und nach Kontamination weggeworfen bzw. einer Recycling-Operation zugeführt, oder es werden kontaminierte Einlagen ausgewechselt gegen frische und die kontaminierten getrennt von der Beschichtungsanlage gereinigt.

Wenn nun während des Beschichtungsvorganges des Hohlkörperinnenraumes die Beschichtung entlang der ganzen Innenfläche dadurch homogenisiert werden soll, dass der Hohlkörper während der Beschichtung um seine Längsachse rotiert wird, so wird gemäss Wortlaut von Anspruch 12 vorgeschlagen, an den Halte- und/oder Abdeckschuhen Antriebsmittel vorzusehen und sie vorzugsweise mit den Werkstücken in Reibkontakt treten zu lassen, um letztere anzutreiben.

Sollen Hohlkörper aussenbeschichtet werden und mithin ihre Innenseite abgedeckt werden, so wird vorgeschlagen, die Anlage nach dem Wortlaut von Anspruch 13 auszubilden.

Die zur Abdeckung der Innenwandung vorgesehenen aufspreizbaren Haltedorne werden dabei bevorzugterweise nach dem Wortlaut von Anspruch 14 in einfacher Art und Weise als aufblasbare Strümpfe ausgebildet.

Wird ein solcher Haltedorn mit einer Antriebsvorrichtung gekoppelt, gemäss Wortlaut von Anspruch 15, so können, sofern, während des Beschichtungsvorganges, eine Rotation der Hohlkörper angestrebt wird, letztere über den genannten Dorn angetrieben werden.

Während zur Abdeckung der entsprechenden Fläche der Werkstücke satt flächendeckende bzw. formschlüssige Organe vorgesehen sein können, ist es auch durchaus möglich, im Sinne von labyrinthartigen Dichtungen gemäss Wortlaut von Anspruch 16, in solchen abdeckenden Flächen Kanäle vorzusehen, wie beispielsweise die Dichtung durch Rollbüchsenteile sicherzustellen, so dass nur geringfügige labyrinthähnliche Spalten zwischen den einzelnen Rollen oder Kugeln und dem Werkstück offengelassen werden. Damit wird aber eine einfache Möglichkeit geschaffen, die Abdeckung einerseits zu gewährleisten, anderseits die Werkstücke zu rotieren bzw. während der Beschichtung zu bewegen.

Auch können die Abdeckorgane Spalten zum Werkstück freilassen, und es kann durch diese Spalten eine Luftzirkulation zwangserzeugt werden, wodurch auch eine Abdeckwirkung zum Werkstück erreicht wird.

Die Erfindung wird anschliessend beispielsweise anhand von Figuren erläutert.

Es zeigen:
- Fig. 1: schematisch in Seitenansicht eine erste Ausführungsvariante einer erfindungsgemässen Anlage zur Ausführung des erfindungsgemässen Verfahrens,
- Fig. 2: eine Querschnittsdarstellung gemäss Linie II-II von Fig. 1 durch die erwähnte Anlage,
- Fig. 3: eine weitere Ausbildungsvariante von Halte-bzw. Abdeckbacken an der Anlage gemäss den Fig. 1 und 2,
- Fig. 4: eine Weiterausbildung der Ausführungsvariante gemäss Fig. 1, um während des Beschichtungsvorganges Werkstücke zu rotieren, in Teilseitenansicht und in Querschnittsdarstellung,
- Fig. 5: in einer schematischen Darstellung, analog zu derjenigen von Fig. 1, eine weitere Ausführungsvariante der erfindungsgemässen Anlage zur Ausführung des erfindungsgemässen Verfahrens,
- Fig. 6: schematisch eine Teilaufsicht auf eine Sprühstation an der Anlage gemäss Fig. 5,
- Fig. 7: eine weitere Ausführungsvariante der erfindungsgemässen Anlage in schematischer Seitenansicht, bei der an einem Hohlkörper die Innenwandung abzudecken ist,
- Fig. 8: eine schematische Aufsicht auf die Anordnung gemäss Fig. 7,
- Fig. 9: eine schematische Querschnittsdarstellung einer Sprüheinrichtung zum gleichzeitigen gleichförmigen Beschichten einer Werkstückaussenfläche,
- Fig. 10: eine erfindungsgemässe Beschichtungsanlage, schematisch in Aufsicht, mit Abdeckanordnungen gemäss den Fig. 7 und 8 für aussen zu beschichtende Werkstücke.

In Fig. 1 ist in Seitenansicht eine erste Ausführungsvariante des erfindungsgemässen Verfahrens bzw. einer hierzu ausgelegten Vorrichtung dargestellt. In diesem Ausführungsbeispiel geht es darum, als Werkstück beidseitig offene, rohrförmige Bauteile, wie beispielsweise und insbesondere Dosenrümpfe an ihrer Innenwandung mit Pulver oder Nasslack in bekannter Art und Weise zu beschichten, sei dies ganz oder, an dieser Wandung, nur bevorzugte Partien, wie insbesondere die Partie der Dosenrumpfschweissnaht.

Das Vorgehen bzw. die Vorrichtung ist in Fig. 1 schematisch dargestellt. Zur Innenbeschichtung der Dosenzargen 1 ist ein Arbeitsarm 3 vorgesehen, der von einem Schweissarm zur Schliessung der vormals noch offenen Zargen weiter vorragt. Im Arm 3 ist mindestens eine Zuführleitung 5 für Beschichtungsmedium, sei dies Beschichtungspulver oder ein Beschichtungsnasslack, vorgesehen, allenfalls auch eine Rücksaugleitung 6 für nicht appliziertes Medium sowie, bei elektrostatisch unterstützter Beschichtung die (nicht dargestellte) elektrische Speisung für eine Hochspannungs-Elektrodenanordnung. Je nach dem zu beschichtenden Innenwandungsbereich ist eine Düsenanordnung 5 am Arm 3 vorgesehen, eine Düsenanordnung 5a für die Beschichtung eines längsausgedehnten Innenwandungsbereiches, wie des Schweissnahtbereiches, oder eine Düsenanordnung 5b zum Aussprühen der gesamten Innenwandung des Dosenkörpers.

Die Werkstücke, d.h. in dem hier betrachteten Fall die Dosenkörper 1, werden mittels einer Fördereinrichtung mit einem Endlosband 7, sei dies einem Kunststoff-, einem Metall- oder einem Kettenband, entlang des Arbeitsarmes 3 in rascher Abfolge durchgetrieben. Hierzu sind nun erfindungsgemäss Halteorgane 9a in regelmässigen Abständen am Band 7 befestigt, welche vorerst dazu dienen, die Dosenzargen 1 in definierter Lage entlang des Arbeitsarmes 3 vorzubefördern.

Das Förderband 7 wird in herkömmlicher Art und Weise und je nach seiner Ausgestaltung durch Antriebsrollen angetrieben und durch Führungsrollen geführt, wovon eine, 11, in Fig. 2 dargestellt ist. Wie aus Fig. 2 insbesondere weiter ersichtlich, sind die Halteorgane 9a wannenförmig ausgebildet, mit einer Wanne 13, welche sich parallel zur Längsausdehnung des Bandes 7 erstreckt. In dieser Wanne 13 liegend, wird der jeweilige Dosenkörper 1, wie wiederum klar aus Fig. 2 ersichtlich, vorgefördert. Die Wanne 13 ist dabei in einer Ausführungsvariante so dimensioniert, dass sie die halbe Umfangsfläche der Zargenaussenwandung im wesentlichen formschlüssig direkt umfasst und abdeckt. Bezüglich des Arbeitsarmes 3 dem Förderband 7 gegenüberliegend, ist ein zweites Förderband 15 vorgesehen, welches vor dem Bereich am Arbeitsarm 3 mit der Sprühdüsenanordnung 5a bzw. 5b gegen das Förderband 7 zuläuft, in einem ersten Bereich 17, darnach mindestens im wesentlichen parallel zum Förderband 7 verläuft, in einem Bereich 19 und nach der Sprühdüsenanordnung 5a bzw. 5b wieder vom Förderband 7 in einen Bereich 21 wegschwenkt. Die Halteorgane 9a sind am Band 7 so befestigt, dass dessen Umlenkungen ohne weiteres folgen können, sind, wie z.B. bei 29 dargestellt, damit in Grenzen schwenkbar verbunden.

Wie schematisch dargestellt, sind zur Führung des Bandes 15 Umlenkrollen 23 bzw. Führungsrollen 25 vorgesehen. Am zweiten Band 15 sind nun Abdeckbacken 9b befestigt, und zwar, wie schematisch mit den Gelenkstellen 27 dargestellt, so, dass sie der teilweise gekrümmten Bahn des Bandes 15 ohne weiteres folgen können.

Die Abdeckbacken 9b sind mindestens im wesentlichen gleich aufgebaut wie die Haltebacken 9a, d.h. sie weisen ebenfalls eine wannenförmige Einbuchtung 31 auf, welche mindestens im wesentlichen wiederum der halben Aussenfläche der Dosenkörper entspricht.

Wie nun aus Fig. 1 ersichtlich, werden die Abdeckbakken 9b, vor den Düsenanordnungen 5a bzw. 5b, gegen die in den Wannen 13 der Haltebacken 9a eingelegten Zargen 1 zubewegt, und anschliessend, im Bahnbereich 19 des Förderbandes 15, legen sie sich satt an die Aussenwand der Dosenkörper 1 an, derart, dass letztere nun an ihrer ganzen Aussenfläche durch die nun ebenfalls als Abdeckbacken wirkenden Haltebacken 9a und die Abdeckbacken 9b im wesentlichen formschlüssig abgedeckt werden.

Mit auf diese Weise abgedeckter Aussenwandung werden die Dosenkörper entlang der Düsenanordnungen 5a bzw. 5b durchbewegt und in geforderter Art und Weise an ihrer Innenwandung pulver- oder lackbeschichtet. Unmittelbar anschliessend oder, je nach Erfordernissen weiter stromab, biegt das zweite Band 15, wie in Fig. 1 im Bereich 21 dargestellt, wieder weg vom Band 7, und es werden die Abdeckbacken 9b wieder von den Dosenkörpern 1 abgehoben. Vorzugsweise auf den rücklaufenden Trummen der Förderbänder 7 bzw. 15 werden letztere mit den Backen 9a bzw. 9b durch Reinigungsstationen 33a bzw. 33b, wie schematisch in Fig. 1 dargestellt, durchbewegt. Darin werden die Backen 9a bzw. 9b vom Beschichtungsmedium gereinigt, welchem sie aufgrund ihrer Abdeckwirkung während des Beschichtungsvorganges ausgesetzt waren.

Ergibt es sich, dass trotz Reinigungsstationen nach gewissen Betriebszeiten die Backen 9a bzw. 9b in unzulässiger Weise bleibend kontaminiert sind, so wird gemäss Fig. 3 vorgeschlagen, die Wannen und die der Kontamination vornehmlich ausgesetzten Backenpartien mit kostengünstigen Einlagen 35, die auf die Backen aufsteckbar sind und praktisch als Verbrauchsmaterial eingesetzt werden, abzudecken. Solche Einlagen 35 werden beispielsweise aus einem kostengünstigen Kunststoff, welcher aber die allenfalls vorherrschenden, vom Schweissvorgang resultierenden Dosenkörpertemperaturen aushält, abgedeckt.

Anderseits hat dieses Vorgehen, auch wenn aus den genannten Temperaturgründen relativ teures Einlagenmaterial für die Einlagen 35, wie beispielsweise Teflon, verwendet werden muss, den Vorteil, dass die kontaminierte Einlage 35 entfernt, neue Einlagen eingeführt werden können und die kontaminierten Einlagen zentral gereinigt werden können, während die Beschichtungsanlage praktisch unterbruchfrei weiterarbeitet. Die Einlagenreinigung braucht dann auch nicht in einem Durchlaufreinigungsverfahren zu erfolgen, sondern kann irgendwo vorgenommen werden.

Mit dem Vorsehen von Einlagen 35 wird ein weiterer Vorteil bezüglich Einsatzflexibilität erreicht. Wie in Fig. 3 dargestellt, kann der Durchmesser D der abdeckenden Wannen an den Backen 9a bzw. 9b durch dikkere oder dünnere Einlagen 35 geändert werden, womit für die Bearbeitung wechselnder Grössen von Dosenkörpern 1 die Einrichtung rasch umgerüstet ist. Im weiteren können die Wannenpartien 37 der Einlagen 35 elastisch ausgebildet werden, womit die abdeckende Formschlüssigkeit der zusammenwirkenden Backen 9a und 9b erhöht wird.

In Fig. 4 ist nun schematisch eine weitere Ausführungsvariante der bereits anhand von Fig. 1 dargestellten gezeigt. Insbesondere wenn mit dem in Fig. 1 dargestellten Vorgehen die gesamte Innenwandung der Dosenkörper 1 beschichtet werden soll, kann es vorteilhaft sein, während des Beschichtungsvorganges die Dosenkörper um ihre Längsachse A gemäss Fig. 1 zu rotieren. Zur Lösung dieses Problems wird vorerst von der Einsicht ausgegangen, dass nicht nur ein, wie anhand von Fig. 1 bis 3 dargestellt, formschlüssiges Abdecken verhindert, dass Beschichtungsmedium auf die nicht zu beschichtende Wandung gelangt, sondern dass sich hierzu auch bekannte Labyrinth- oder labyrinthartige Dichtungen eignen.

Dies besagt, dass nicht unbedingt die gesamte abzudeckende Wandung formschlüssig abgedeckt zu werden braucht, sondern dass durchaus einzelne Partien, durch enge Spalten getrennt, abdeckend wirken können, wozwischen im Sinne der genannten Labyrinthe Kanäle verlaufen.

Gemäss Fig. 4 werden nun, um die Dosenkörper 1 während des Beschichtungsvorganges um ihre Achse zu rotieren, an den Abdeckbacken 9b, entlang ihrer Wannenpartien 31, Laufrollen 101 achsparallel zur Wannenachse B frei drehend angeordnet. Beide endständigen Partien der Abdeckbacken 9b sind mit aufragenden Kragen 103 ausgebildet, welche derart aufragen, dass die Laufrollen 101 nur gerade minimal über die Kragen 103 vorstehen. Bei einem eingelegten (hier nicht dargestellten) Dosenkörper liegen letztere primär auf den Laufrollen 101 auf, und es bleibt zwischen ihrer Aussenwandung und den Kragen 103 ein dünner Luftspalt. Ein so in die Abdeckbacke 9b eingelegter Dosenkörper ist weiterhin zur Kontaminationsverhinderung durch Beschichtungsmedium durch diese Backe 9b abgedeckt. Die Haltebacken 9a ihrerseits weisen entlang ihrer Wannen 13 frei laufende, axial ausgerichtete Rollen 105 auf, und, ebenfalls endständig, wie bezüglich der Backen 9b beschrieben, ausgebildete Kragen 107.

Selbstverständlich können anstatt der bis anhin beschriebenen frei laufenden Rollen auch Kugeln vorgesehen werden. Die aufeinander gelegten Backen 9a und 9b ergeben entweder eine Kugelbüchse oder eine Rollenbüchse. Ein zwischen diesen Backen eingelegter Dosenkörper 1 kann mit wenig Widerstand um seine Achse A rotiert werden.

Zum Antreiben einer solchen Rotationsbewegung steht nun die in der Symmetrieebene E liegende unterste Rolle 109 in der Wanne 13 mit einer an der Backe 9a drehbeweglich gelagerten Uebertragungsrolle 111 in reibendem Eingriff. Die Rolle 109 ist dabei in Richtung der Ebene E vorzugsweise federnd beweglich gelagert und kann, in begrenztem Umfang, und wie gestrichelt bei 111 dargestellt, in die Wanne 13 gegen die Kraft eines Federorgans, beispielsweise an ihren Lagern, hochgehoben werden.

Desgleichen ist vorzugsweise die Uebertragungsrolle 111 nicht nur an der Backe 9a drehbeweglich, sondern, wie mit der Federlagerung 113 und dem Pfeil P dargestellt, in Richtung der Ebene E federnd beweglich. Die Backen 109 sind an in dieser Ausführungsvariante vorzugsweise beidseitig angeordneten Bändern 7a, 7b gelagert, gelenkig, wie bei 29 dargestellt, um der Bahn des Bandes 7 gemäss Fig. 1 zu folgen. Im Bereich der Dése 5b gemäss Fig. 1 ist, nun an der Anlage ortsfest, eine Antriebswalze 113 drehbeweglich, und über einen Motor 115 angetrieben, gelagert. Die Antriebsrolle 113 weist ebenso wie die Rolle 111 an der Backe 9a einen Reibbelag auf und wird vorzugsweise durch den Motor 115 permanent angetrieben.

Wenn nun eine Backe 9a mit eingelegtem, hier nicht dargestelltem Dosenkörper 1 und über ihr geschlossener Backe 9b mit dem Band 7a, 7b vorgetrieben wird und gegen den Beschichtungsbereich zuläuft, tritt die Uebertragungsrolle 111 bei ihrer axialen Vorschubbewegung mit der ortsfesten Antriebswalze 113 in Reibkontakt, was durch die abgeschrägten Stirnflächen 113a an der Walze 113 erleichtert wird, insbesondere da die erwähnte federnde Lagerung der Uebertragungsrolle 111 vorgesehen ist, die nun einen guten Reibschluss zwischen Antriebsrolle 113 und Uebertragungsrolle 111 sicherstellt.

Bei Auffahren der Uebertragungsrolle 111 auf die Antriebsrolle 113 wird erstere gegen die Kraft ihrer federnden Lagerung leicht gegen die Wanne hochgehoben, womit die Rolle 111 gegen die Rolle 109, ebenfalls federnd gelagert, gepresst wird und letztere wegen ihrer federnden Lagerung reibschlüssig an den Dosenkörper gepresst wird. Letzterer wird nun in den freilaufenden Rollen 101, 105 in Rotation versetzt, während er innenbeschichtet wird.

Die dichte Anordnung frei laufender Rollen 103, 105, die Kragen 107, 103 sichern dabei auf Art einer Labyrinthdichtung, dass kein Beschichtungsmedium auf die Dosenkörperaussenwandung treten kann.

Während anhand der Fig. 1 bis 4 das erfindungsgemässe Vorgehen für Beschichtungsvorgänge dargestellt wurde, bei welchem die Werkstücke kontinuierlich über einen Arbeitsarm gefördert werden und dabei innenbeschichtet werden, ist in Fig. 5 in einer zu Fig. 1 analogen Darstellung eine weitere Ausführungsvariante des erfindungsgemässen Vorgehens dargestellt, welches, wie weiter unten erläutert wird, sich nun im Gegensatz zu derjenigen von Fig. 1 auch für hohle Werkstücke eignet, die einseitig verschlossen sind, so insbesondere für Dosenhalbfabrikate mit bereits angeformtem oder angebrachtem Bodenstück. Die grundsätzlich selben Bauteile, wie sie bereits verwendet und beschrieben wurden, weisen dieselben Positionszeichen auf und werden nicht nochmals beschrieben.

Im Unterschied zu der in Fig. 1 dargestellten Ausführungsvariante sind hier die Haltebacken 9a am Band 7 so angeordnet, dass die Längsachsen B ihrer Wannen 13 quer zur Förderrichtung des Bandes 7 liegen. Die innen ganz oder nur teilweise zu beschichtenden, beidseitig offenen oder einseitig geschlossenen Werkstükke bzw. Dosenkörper bzw. Dosenhalbfabrikatkörper werden mithin mit ihrer zur Förderrichtung des Bandes 7 quer liegenden Achse A in die Haltebacken 9a eingelegt. Ebenso liegen die am zweiten Förderband 15 in anhand von Fig. 1 beschriebener Art und Weise montierten Abdeckbacken 9b so, dass ihre Wannenlängsachsen B quer zur Förderbewegungsrichtung F mittels Band 15 liegen.

Durch Zusammenwirken der Haltebacken 9a, die dann zu Abdeckbacken werden, mit den Abdeckbacken 9b am im Bereich 17 dem Band 7 zugeführten, im Bereich 19 parallel zu letzteren verlaufenden und im Bereich 21 von letzteren wieder wegführenden zweiten Band 15, werden die Werkstücke 1 der genannten Art im Bereich 19, in welchem die beiden Bänder 7 und 15 parallel laufen, formschlüssig an ihrer Aussenwandung abgedeckt. In diesem Bereich wird nun die Beschichtung vorgenommen.

Hierzu wird eine von der in Fig. 1 abweichende Technik in bekannter Art und Weise eingesetzt, nämlich ein sog. Lanzenbesprühen, wie schematisch in Fig. 5 dargestellt.

Im Bereich 19, in welchem die Aussenwandung der Werkstücke abgedeckt ist, wird eine motorisch, mittels eines schematisch dargestellten Antriebes 39 getriebene und koaxial zur Längsachse A der Werkstücke bzw. der Längsachsen der Wannen B an den Backen 9a bzw. 9b bewegliche Sprühlanze 41 in den Innenraum der Werkstücke 1 bewegt, und während des Einbewegens und/oder darnach in einer Stillhaltephase der Sprühlanze 41 und/oder während ihres Rückziehens aus dem Innenraum der Werkstücke 1 wird eine Partie oder vorzugsweise der ganze Innenraum der Werkstücke 1 mit Pulver oder Nasslack ausgesprüht. Dabei ist auch möglich, die Sprühlanze 41 z.B. ortsfest so zu positionieren, dass ihre Sprühmündung unmittelbar vor oder an der Oeffnung 42 des Werkstückes 1 steht. Falls die Lanze axial bewegt wird, wird, wie schematisch in Fig. 6 dargestellt, an ihr die Zuführleitung 43 für Beschichtungsmedium und, wie auch bei 6 in Fig. 1 schematisch dargestellt, eine Rücksaugleitung 45 für das Rücksaugen überschüssigen Beschichtungsmediums flexibel ausgebildet.

Zur Ausführung des Sprühvorganges wird bevorzugterweise die ganze Anordnung mit den Bändern 7 und 15 im Bereich 19 getaktet stillgesetzt und eine oder mehrere Beschichtungslanzen dann zum Sprühen angesteuert. Dadurch, dass bei diesem Verfahren praktisch in beliebiger Anzahl gleichzeitig mehrere Werkstücke beschichtet werden können, durch Vorsehen einer entsprechenden Anzahl parallel zueinander betriebener Beschichtungslanzen, wird der Geschwindigkeitsverlust, der durch den getakteten Betrieb bewirkt wird, mindestens wettgemacht: Nachdem mehrere Werkstücke 1 gleichzeitig beschichtet worden sind, kann die Fördereinrichtung mit den Bändern 7 und 15 sehr schnell um ein der beschichteten Anzahl Werkstücke entsprechendes Wegstück vorgefördert werden, ohne jegliche Rücksicht auf notwendige Beschichtungszeiten.

Es versteht sich nun von selbst, dass dieses Vorgehen gewählt wird, insbesondere wenn Werkstücke innenbeschichtet werden sollen, welche einseitig bereits verschlossen sind. Die Lanzen 41 werden von der offenen Seite in die nun büchsenförmigen Hohlräume der Werkstücke 1 zur Wirkung gebracht.

Wenn nun in der Ausführungsvariante gemäss Fig. 5 die Backen 9a, 9b gemäss den Ausführungen zu Fig. 4 ausgebildet werden, d.h. mit in den Wannen angeordneten Freilaufrollen, so ist insbesondere, weil hier während des Beschichtungsvorganges die Werkstücke 1 und mithin die Backen 9a und 9b ortsfest stehen, eine einfache Möglichkeit gegeben, auch beim Lanzenbesprühen gemäss Fig. 5 die Werkstücke während des Sprühvorganges in Rotation zu versetzen. Hierzu wird während der Stillhaltephase zum Sprühen, sei dies auf eine oder mehrere der anhand von Fig. 4 gezeigten Rollen, antreibend eingegriffen oder, bei Werkstücken aus magnetischem Material, beispielsweise eine Magnetkupplung, auf die Werkstücke auf der den Lanzen abgekehrten Seite der Backen 9a, 9b angekoppelt.

Eine andere Variante besteht darin, wie schematisch in Fig. 6 dargestellt, den Düsenbereich an den Lanzen in Rotationsbewegung zu versetzen, in einfachster Art und Weise durch den Druck des vorgeförderten Sprühmediums selbst, wie dies für Wasser grundsätzlich bei Sprinkelanlagen bekannt ist.

Diese Möglichkeit, nämlich den Sprühbereich 44 der Lanze in Rotation zu versetzen, ist mit dem Drehpfeil ω in Fig. 6 dargestellt.

Bezüglich der Einlagen 35, die anhand von Fig. 3 ausführlich beschrieben wurden, gilt für deren Einsatz an einer Einrichtung, wie sie in den Fig. 5 und 6 für nicht rotierende Werkstücke 1 beschrieben wurde, das oben Gesagte vollumfänglich auch. Auch hier werden die Backen 9a bzw. 9b im Durchlaufbetrieb Reinigungsstationen zugeführt, oder es werden nach Kontamination leicht abstreifbare und wieder aufsteckbare Einlagen 35, die hier nicht nochmals dargestellt sind, vorgesehen.

Während anhand der Fig. 1 bis 6 das erfindungsgemässe Vorgehen zur Abdeckung der Aussenwandung hohler, innen zu beschichtender Werkstücke erläutert wurde, soll nun anhand der Fig. 7 und 8 ein Ausführungsbeispiel dargestellt sein, bei welchem an ebensolchen Hohlkörpern die Aussenwandung beschichtet werden soll und mithin erfindungsgemäss die Innenwandung abzudekken ist. Obwohl dies durch mechanisch aufgespreizte Abdeckorgane durchaus möglich ist, wird hier ein abweichendes Vorgehen gewählt, nämlich grundsätzlich im Innern einen ballonartig aufblasbaren Ball vorzusehen, der sowohl der erwähnten erfindungsgemässen Abdeckung dient wie auch aufgrund der durch ihn überall an der Innenwandung des Werkstückes ausgeübten gleichen Drucke Positionierungsfunktion wahrnehmen kann.

An einem Förderband 47, wie in den Fig. 7 und 8 wiederum schematisch dargestellt, sind in regelmässigen Abständen senkrecht aufragende Trägerdorne 49 montiert. Dem Band 47 zugewandt ist eine Montageplatte 51 vorgesehen, welche vorzugsweise mit dem Trägerdorn 49 starr verbunden ist, ebenso mit dem Band 47, sofern die Werkstücke 1, wie hier wiederum zweiseitig offene Dosenkörper, während ihrer Aussenbeschichtung um ihre Achse A nicht rotieren sollen oder welche bezüglich des Bandes 47, wie mittels einer Kugellageranordnung, um die Achse A drehbar ist.

An der Platte 51 ist, dichtend ein gummielastischer Strumpf 53 verankert, welcher sich über den Dorn 49 erstreckt. Koaxial führt durch den Dorn 49 eine Druckmediumsleitung 55, welche durch das Band 47 durchragt und, bezüglich des Dornes 49, auf dessen Rückseite ausmündet. An der Ausmündungspartie 57 der Druckmediumsleitung 55 ist dabei ein Rückschlagventil (nicht dargestellt) vorgesehen.

Sofern während des Aussenbeschichtungsvorganges das Werkstück um die Achse A rotieren soll, ist die Ausmündung 57 durch einen Hohlachsstummel gebildet, dessen Innenbohrung einerseits mit der Leitung 55 kommuniziert, welcher anderseits mit dem Dorn 49 starr verbunden ist und beispielsweise eine Aussenverzahnung 59 aufweist, auf welche eine Antriebsanordnung 61 mit Antriebsachse 63 und Innenzahnung 65 eingreifen kann, um über den Anschlussstutzen der Leitung 55 den Dorn 49 um die Achse A, wie mit ω angedeutet, in Rotation zu versetzen. Entlang der Bahn des Bandes 47 ist an mindestens einer vorgegebenen Stelle, den Dornen 49 entgegengesetzt, eine Antriebsstation 61 vorgesehen, welche einerseits mit einer Druckmediumsquelle über eine Leitung 63 verbunden ist und welche, sofern der Dorn 49 während des Beschichtungsvorganges in Rotation versetzt werden soll, ein Antriebsaggregat 67 aufweist.

Wie nun schematisch dargestellt, werden Werkstücke 1, wie zweiseitig offene Dosenkörper 1, in vorerst nicht druckbeaufschlagtem Zustand des Strumpfes 53 auf Strumpf 53 und Dorn 49 aufgelegt und nehmen dann die in Fig. 6 ersichtliche, bezüglich der Achse A des Dornes 49 exzentrische Lage ein. In dieser Position sind die Werkstücke 1 relativ lose gehaltert. Ist von dieser Position des Bandes 47 an bis zur Beschichtungsstation ein relativ langer Förderweg zu durchlaufen, so werden unmittelbar nach einer Position, an welcher die Werkstücke über die Dorne und die noch losen Strümpfe 53 aufgelegt werden, letztere aufgeblasen. Hierzu sind dann in dieser Position abseits von der Beschichtungsstation Stationen 61 ortsfest vorgesehen, die nicht mit dem Antriebsaggregat 67 versehen sind, sondern lediglich mit einer Druckmittelzuführleitung 63.

Genügt die Positionierungsgenauigkeit allein durch Wirkung der aufgeblasenen Strümpfe 53a nicht, so werden vorzugsweise innenliegende Positionierungsnocken oder, falls die Werkstücke beim Beschichten rotiert werden, Positionierungsrollen 56 vorgesehen, als Anschläge wirkend.

Wie mit dem Eingriffspfeil W in Fig. 7 angedeutet, wird durch axiales Vorschieben eines Anschlussstutzens an der Einheit 61, dichtend eine Verbindung zur Leitung 55 erstellt und der Strumpf 53 aufgeblasen. Er nimmt nun, wie gestrichelt in Fig. 7 dargestellt, eine Lage entsprechend 53a ein und hebt dabei das Werkstück 1 in eine zur Achse A des Dornes 49 koaxiale Position, allenfalls auch durch die Positionierungsnocken 56 festgelegt. Diese Position ist in Fig. 7 ebenfalls gestrichelt und mit 1a bezeichnet eingetragen. Darnach wird das Band 47 weiter gefördert, der Anschluss der Leitung 55 tritt ausser Eingriff mit dem Füllstutzen 65 an der Einheit 61, und das vorgesehene Rückschlagventil (nicht dargestellt) am Einlassstutzen der Leitung 55 verhindert, dass sich der Beaufschlagungsdruck des Strumpfes 53a entlädt.

Auf diese Art und Weise positioniert, werden nun die Werkstücke 1a, wie in Fig. 8 ersichtlich, weiter gefördert, wobei die Innenwandungen der Werkstücke 1a durch das enge Anlegen des druckbeaufschlagten Strumpfes sauber abgedeckt sind. Entlang der Bewegungsbahn des Bandes 47, auf der mit den Dornen und nun dem zentrierten Werkstück versehenen Seite, ist eine oder sind mehrere Beschichtungsstationen 69 vorgesehen, zum Aussenbesprühen der Werkstücke mit Pulver oder Nasslack. Die Stationen 69 weisen hierzu die schematisch dargestellten Beschichtungsmediumszuleitungen 71 bzw., zum Rücksaugen überschüssigen Beschichtungsmediums, die Rücksaugleitungen 73 auf. Da allenfalls vorgesehene Positionierungsnocken oder -rollen 56 innen liegen, beeinträchtigen sie den Beschichtungsvorgang nicht.

Bei den Beschichtungsstationen 69 kann es sich dabei um lanzenförmige, über die in Beschichtungsposition gebrachten Werkstücke geschobene Beschichtungslanzen handeln, welche über die Werkstücke gestülpt werden, und bei denen beispielsweise entlang ihrer Innenfläche regelmässig verteilt Austrittsöffnungen für das Beschichtungsmedium vorgesehen sind, wie dies in Fig. 9 schematisch dargestellt ist. Sind die Beschichtungsanordnungen 69 auf diese Art ausgebildet, d.h. wird hiermit die Aussenfläche der Werkstücke 1a regelmässig am Umfang verteilt beschichtet, so ist in den meisten Fällen eine Rotation der Werkstücke 1a um ihre eigene Achse A während des Beschichtungsvorganges nicht erforderlich.

Sind aber die Beschichtungsanordnungen 69, wie in Fig. 8 angedeutet, so ausgebildet, dass die Werkstükke 1a nur von einer Seite, beispielsweise von unten, z.B. entlang ihrer ganzen Länge beschichtet werden, so müssen die Werkstücke 1a um die Achse A rotiert werden, um sicherzustellen, dass ihre ganze Aussenoberfläche regelmässig beschichtet wird. Hierzu wird dann, ausgerichtet auf die Beschichtungsstationen 69, bezüglich des Bandes 47 auf entgegengesetzter Seite eine nun nur als Antriebsanordnung ausgebildete Einheit 61 versehen, wie in Fig. 8 schematisch dargestellt, welche mit einem Achsstummel mit Innenzahnung 65 auf den Anschlussstutzen mit der Aussenzahnung 59 eingreift und während der Beschichtung, d.h. mit letzterer synchronisiert, Dorn und damit das zentrierte Werkstück 1a in Rotation versetzt.

Nach abgeschlossenem Beschichtungsvorgang wird das Band 47 weiter gefördert, und an einer Ablassstation wird durch Eingriff auf das Rückschlagventil der Druck aus dem Strumpf 53 abgelassen, so dass dann die nun aussenbeschichteten Werkstücke 1a entfernt und auf beliebige Art und Weise weiter gefördert und verarbeitet werden können.

In Fig. 10 sind schematisch die verschiedenen Funktionsabläufe des erfindungsgemässen Vorgehens bzw. der Einrichtung gemäss den Fig. 7 bis 9 dargestellt. Dabei werden Werkstücke 1 aussenbeschichtet mit einer Beschichtungsanordnung, welche nur einen Bereich der Werkstückaussenwandung gleichzeitig besprüht, womit die Werkstücke zum Erhalt einer gleichmässigen Beschichtung ihrer gesamten Aussenfläche rotiert werden müssen. An einer ersten Station werden Werkstücke 1 auf die Dorne 49 geladen, mit losen Strümpfen 53. An einer unmittelbar darauffolgenden Station werden mit Hilfe einer ortsfesten Station 61a durch Anschluss an Stutzen 60 die Strümpfe 53 aufgeblasen, womit die Werkstücke 1 in die Position entsprechend 1a zentriert werden. Darnach werden die Werkstücke 1a in dieser zentrierten Position weiter gefördert, wobei der Druck in den Strümpfen aufgrund der Wirkung des vorgesehenen Rückschlagventils aufrechterhalten wird.

Bei Erreichen der Beschichtungsstation werden die Stutzen 60 mechanisch an eine Einheit 61b angekoppelt und motorisch in Rotation versetzt und gleichzeitig mittels der Beschichtungseinrichtung 69 an ihrer Aussenseite beschichtet. Darnach werden die Werkstücke 1a nun aussenbeschichtet und weiterhin zentriert, weiterbefördert, bis zu einer Station 61c, bei welcher, wie mit dem schematischen Eingriff 71 dargestellt, das Rückschlagventil geöffnet wird, der Strumpf kollabiert, so dass nun die Werkstücke 1 entladen werden können.

Die Verarbeitung kann dabei selbstverständlich, da sie getaktet vorgenommen werden muss, gleichzeitig an mehreren Werkstücken 1, beispielsweise an fünf oder zehn, vorgenommen werden, so dass getaktet jeweils immer eine Gruppe zu bearbeitender Werkstücke 1 geladen, positioniert, weitergeschoben, beschichtet etc. wird.

Wie bereits erwähnt wurde, kann anstelle eines formschlüssigen Abdeckens der entsprechenden, nicht zu beschichtenden Werkstückflächen auch ein Abdichten gegenüber Beschichtungsmedium mittels Labyrinthdichtungen vorgesehen werden, welche mindestens in Abschnitten zu den abzudeckenden Werkstückflächen Luftspalten freilassen.

Im weiteren ist es durchaus möglich, im Sinne der vorliegenden Erfindung die Dichtwirkung gegen Beschichtungsmedium dadurch zu erhöhen, dass in Spalten, wie in Labyrinthdichtungsspalten, eine Luftzirkulation, wie mittels Druckluft, erzeugt wird, die entgegen der Richtung eines allenfalls eindringenden Beschichtungsmediums wirkt, die solches Beschichtungsmedium durch Blaswirkung aus den Spalten zwischen den erfindungsgemäss um die Werkstücke gelegten Organen und den Werkstücken fernhält.

## Patentansprüche

1. Verfahren zum Sprühbeschichten von hohlen Werkstücken im Durchlaufbetrieb, unter Verhinderung der Ablage von Beschichtungsmedium auf nicht zu beschichtende Partien der Werkstücke, indem die Werkstücke mittels der Abdeckung an einer Fördereinrichtung positioniert und die Abdeckung mit der Fördereinrichtung synchron während des BeschichtungsvorgangeS mitbewegt werden, dadurch gekennzeichnet, dass mit der Abdeckung (9; 53) die Innen- oder Aussenfläche der hohlen Werkstücke (1) mindestens weitgehendst abgedeckt wird und entsprechend die Aussen- oder Innenfläche der Werkstücke sprühbeschichtet (41; 69) wird.

2. Verfahren nach Anspruch 1, dadurch gekennzeichnet, dass mittels der Abdeckung (9a, 9b, 101, 105) die Werkstücke (1) während des Beschichtungsvorganges relativ zu einer Sprühbeschichtungsanordnung (3, 69, 41) zyklisch bewegt werden.

3. Verfahren nach einem der Ansprüche 1 oder 2 für im wesentlichen zylindrische Werkstücke, dadurch gekennzeichnet, dass mittels der Abdeckung die Werkstücke (1) während des Beschichtungsvorganges um ihre Achse (A) rotiert werden.

4. Verfahren nach einem der Ansprüche 1 bis 3, dadurch gekennzeichnet, dass eine Luftströmung zwischen mindestens einem Teil der Abdeckung und den Werkstücken erzeugt wird, zur Verhinderung des Eindringens von Beschichtungsmedium zwischen Werkstück und Abdeckung.

5. Sprühbeschichtungsanlage für hohle Werkstücke mit einer Sprühstation (41; 69), einer die Werkstücke (1) an der Sprühstation vorbeiführenden Fördereinrichtung (7) und einer mit dieser synchron mitbewegten Abdeckung (9; 53) für die Werkstücke, die während des Beschichtungsvorganges nicht zu beschichtende von zu beschichtenden Partien am Werkstück trennt, dadurch gekennzeichnet, dass die Abdeckung einen Hohlkörper (9) für die Aussenabdeckung der hohlen Werkstücke bildet und dabei die Sprühstation (41) zum im wesentlichen zentrischen Sprühen in den von der Abdeckung gebildeten Hohlkörper (9) angeordnet ist, oder dass die Abdeckung durch die Aussenfläche eines Abdeckkörpers (53) gebildet ist und die Sprühstation (69) ausserhalb des Abdeckkörpers (53) wirkt.

6. Sprühbeschichtungsanlage nach Anspruch 5, dadurch gekennzeichnet, dass mindestens ein Teil (9a, 53) der Abdeckung an der Fördereinrichtung (7, 47) befestigt ist.

7. Anlage nach einem der Ansprüche 5 oder 6, dadurch gekennzeichnet, dass die Fördereinrichtung (7, 7a) einen Bandförderer umfasst, worauf in Abständen Halteschuhe (9a) zum Einlegen innenzubeschichtender hohler Werkstücke (1) vorgesehen sind, dass eine Zubringevorrichtung (15) an der den Halteschuhen (9a) zugewandten Seite des Förderers (7) vorgesehen ist, womit den Halteschuhen (9a) Abdeckschuhe (9b) zugeführt werden, so dass die Halte- und Abdeckschuhe (9a, 9b) den Hohlraum (13, 31) für die Aussenfläche von Hohlkörpern (1) festlegen, während ihrer Innenbeschichtung.

8. Anlage nach Anspruch 7, dadurch gekennzeichnet, dass die Abdeckschuhe (9b) an einem dem Förderer (7) zu- und wieder von ihm weglaufenden weiteren Bandförderer (15) angeordnet sind.

9. Anlage nach einem der Ansprüche 7 oder 8, dadurch gekennzeichnet, dass die Halte- und Abdeckschuhe (9a, 9b), in Bewegungsrichtung des Förderers (7) ausgerichtet, Aufnahmewannen (13, 31) umfassen.

10. Anlage nach einem der Ansprüche 8 oder 9, dadurch gekennzeichnet, dass die Halte- und Abdeckschuhe (9a, 9b) quer zur Bewegungsrichtung des Förderers (7) ausgerichtete Aufnahmewannen umfassen.

11. Anlage nach einem der Ansprüche 8 bis 10, dadurch gekennzeichnet, dass an den Halte- und/oder Auffnahmewannen (9a, 9b) Auskleidungseinlagen (35) vorgesehen sind, vorzugsweise austauschbare, vorzugsweise aus einem Kunststoff.

12. Anlage nach einem der Ansprüche 9 bis 11, dadurch gekennzeichnet, dass an den Halte- und/oder Abdeckschuhen (9a, 9b) Antriebsmittel (111, 109) vorgesehen sind, um die Werkstücke (1) in Rotation zu versetzen, wobei die Antriebsmittel vorzugsweise mit den Werkstücken (1) in Reibkontakt treten.

13. Anlage nach einem der Ansprüche 6 oder 7, dadurch gekennzeichnet, dass die Fördereinrichtung einen Bandförderer umfasst, woran in Abständen radial aufspreizbare Haltekörper (49, 53) angeordnet sind, zur Aufnahme und Abdeckung des Innenraumes aussen zu beschichtender hohler Werkstücke, insbesondere von Dosenkörpern.

14. Anlage nach Anspruch 13, dadurch gekennzeichnet, dass die Haltekörper (49, 53) pneumatisch aufspreizbar sind, wie einen aufblasbaren Strumpf umfassen.

15. Anlage nach einem der Ansprüche 13 oder 14, dadurch gekennzeichnet, dass die Haltekörper (49, 53) mit einer Antriebsvorrichtung (67) koppelbar sind, zur Rotation der Werkstücke (ω).

16. Anlage nach einem der Ansprüche 6 bis 15, dadurch gekennzeichnet, dass die Abdeckung (9a, 9b) eine labyrinthartige Dichtung (101, 105, 103, 107) bezüglich des Werkstückes (1) definiert.

17. Anlage nach einem der Ansprüche 6 bis 16, dadurch gekennzeichnet, dass eine Luftströmung zwischen mindestens einem Teil der Abdeckung und den Werkstücken erzeugt wird, zur Verhinderung des Eindringens von Beschichtungsmedium zwischen Werkstück und Abdeckung.

## Claims

1. Process for spray-coating of hollow workpieces in continuous operation, preventing the deposit of coating medium on parts of the workpiece not to be coated, where the workpieces are positioned on a conveyor device by means of the cover and the cover moved in synchronicity with the conveyor device during the coating process, characterized in that the interior or exterior surface of the hollow workpiece (1) is at least largely covered by the cover (9; 53) and the exterior or interior surface of the workpiece (41, 69) spray-coated accordingly.

2. Process according to claim 1, characterized in that the workpieces (1) are moved in cycles by means of the cover (9a, 9b, 101, 105) relative to a spray-coating arrangement (3, 69, 41) during the coating process.

3. Process according to claim 1 or claim 2 for essentially cylindrical workpieces, characterized in that the workpieces (1) are rotated about their axis (A) during the coating process by means of the cover.

4. Process according to any of claims 1 to 3, characterized in that an air flow is generated between at least one part off the cover and the workpiece to prevent the penetration of coating medium between the workpiece and the cover.

5. Spray-coating device for hollow workpieces with a spray station (41, 69), a conveyor device (7) moving the workpieces (1) past the spray station and a cover (9, 53) for the workpieces moved in synchronicity with these which separates parts of the workpiece to be coated from parts not to be coated during the coating process, characterized in that the cover forms a hollow body (9) for external covering of the hollow workpieces and the spray station (41) is arranged for essentially centric spraying into the hollow body (9) formed by the cover, or that the cover is formed by the outer surface of a covering body (53) and the spray station (69) works outside the covering body (53).

6. Spray coating device according to claim 5, characterized in that at least one part (9a, 53) of the cover 19 attached to the conveyor device (7, 47).

7. Device according to claim 5 or claim 6, characterized in that the conveyor device (7, 7a) comprises a belt conveyor on which are placed at intervals holding shoes (9a) to hold hollow workpieces (1) to be coated on the inside, that a feed device (15) is arranged on the side of the conveyor (7) facing the holding shoes (9a), with which cover shoes (9b) are supplied to the holding shoes (9a), such that the holding and cover shoes (9a, 9b) define the cavity (13, 31) for the outer surface of hollow bodies during their internal coating.

8. Device according to claim 7, characterized in that the cover shoe (9b) is arranged on a further belt conveyor (15) running to the conveyor (7) and away from it again.

9. Device according to claim 7 or claim 8, characterized in that the holding and cover shoes (9a, 9b) aligned in the direction of movement of the conveyor (7) comprise retaining troughs (13, 31).

10. Device according to claim 8 or claim 9, characterized in that the holding and cover shoes (9a, 9b) comprise retaining troughs aligned transverse to the direction of movement of the conveyor (7).

11. Device according to any of claims 8 to 10, characterized in that lining inserts (35) are provided on the holding and/or retaining troughs (9a, 9b), preferably replaceable, preferably made of a plastic.

12. Device according to any of claims 9 to 11, characterized in that drive means (111, 109) are provided on the holder and/or cover shoes (9a, 9b) in order to rotate the workpieces (1), where the drive means preferably make friction contact with the workpieces (1).

13. Device according to claim 6 or claim 7, characterized in that the conveyor device comprises a belt conveyor on which are arranged at intervals radially expandable holding bodies (49, 53) to hold and cover the interior of hollow workpieces to be coated externally, in particular can bodies.

14. Device according to Claim 13, characterized in that the holding bodies (49, 53) are pneumatically expandable and comprise an inflatable stocking.

15. Device according to claim 13 or claim 14, characterized in that the holding bodies (49, 53) can be coupled to a drive device (67) to rotate the workpieces (ω).

16. Device according to any of claims 6 to 15, characterized in that the cover (9a, 9b) defines a labyrinth seal (101, 105, 103, 107) in relation to the workpiece (1).

17. Device according to any of Claims 6 to 16, characterized in that an air flow is generated between at least one part of the cover and the workpiece to prevent the penetration of coating medium between the workpiece and the cover.

## Revendications

1. Procédé de revêtement de pièces creuses par pulvérisation en continu, en évitant le dépôt d'agent de revêtement sur les parties des pièces qui ne doivent pas être revêtues, en ce que les pièces sont positionnées au moyen d'un dispositif de recouvrement sur un dispositif transporteur et le dispositif de recouvrement est entraîné de manière synchrone avec le dispositif transporteur pendant le processus de revêtement, caractérisé en ce que la surface interne ou externe des pièces creuses (1) est recouverte au moins dans la mesure la plus grande possible par le dispositif de recouvrement (9 ; 53) et la surface externe ou interne des pièces est revêtue par pulvérisation (41 ; 69) de manière correspondante.

2. Procédé selon la revendication 1, caractérisé en ce que, au moyen du dispositif de recouvrement (9a, 9b, 101, 105), les pièces (1) sont déplacées de manière cyclique par rapport à un dispositif de revêtement par pulvérisation (3, 69, 41) pendant le processus de revêtement.

3. Procédé selon l'une des revendications 1 ou 2 pour des pièces sensiblement cylindriques, caractérisé en ce que, au moyen du dispositif de recouvrement, les pièces (1) sont entraînées en rotation autour de leur axe (A) pendant le processus de revêtement.

4. Procédé selon l'une des revendications 1 à 3, caractérisé en ce qu'un courant d'air est établi entre au moins une partie du dispositif de recouvrement et les pièces pour éviter la pénétration d'agent de revêtement entre la pièce et le dispositif de recouvrement.

5. Installation de revêtement par pulvérisation pour pièces creuses comportant un poste de pulvérisation (41 : 69), un dispositif transporteur (7) qui fait passer les pièces (1) devant le poste de pulvérisation et un dispositif de recouvrement (9 ; 53) pour les pièces déplacé de manière synchrone avec le dispositif transporteur, qui, au cours du processus de revêtement, sépare sur la pièce les parties qui ne doivent pas être revêtues des parties qui doivent être revêtues, caractérisée en ce que le dispositif de recouvrement forme un corps creux (9) pour le recouvrement externe des pièces creuses et le poste de pulvérisation (41) est agencé pour la pulvérisation sensiblement centrée dans le corps creux (9) formé par le dispositif de recouvrement, ou en ce que le dispositif de recouvrement est formé par la surface externe d'un corps de recouvrement (53) et le poste de pulvérisation (69) agit à l'extérieur du corps de recouvrement (53).

6. Installation de revêtement par pulvérisation selon la revendication 5, caractérisée en ce qu'une partie (9a, 53) au moins du dispositif de recouvrement est fixée sur le dispositif transporteur (7, 47).

7. Installation selon l'une des revendications 5 ou 6, caractérisée en ce que le dispositif transporteur (7, 7a) comporte un transporteur à bande sur lequel sont prévus à distance les uns des autres des sabots de maintien (9a) pour l'insertion de pièces creuses (1) qui doivent être revêtues intérieurement, en ce qu'il est prévu du côté du transporteur (7) tourné vers les sabots du maintien (9a) un dispositif d'amenée (15) avec lequel des sabots de recouvrement (9b) sont amenés aux sabots de maintien (9a) de sorte que les sabots de maintien et de recouvrement (9a, 9b) définissent la cavité (13, 31) pour la surface externe de corps creux (1) pendant leur revêtement interne.

8. Installation selon la revendication 7, caractérisée en ce que les sabots de recouvrement (9b) sont disposés sur un autre transporteur à bande (15) qui s'approche du transporteur (7) et qui s'en éloigne.

9. Installation selon l'une des revendications 7 ou 8, caractérisée en ce que les sabots de maintien et de recouvrement (9a, 9b) comportent des bacs de réception (13, 31) alignés dans la direction de déplacement du transporteur (7).

10. Installation selon l'une des revendications 8 ou 9, caractérisée en ce que les sabots de maintien et de recouvrement (9a, 9b) comportent des bacs de réception alignés transversalement à la direction de déplacement du transporteur (7).

11. Installation selon l'une des revendications 8 à 10, caractérisée en ce qu'il est prévu sur les bacs de maintien et/ou de réception (9a, 9b) des pièces d'insertion de garnissage (35), de préférence interchangeables, de préférence en une matière plastique.

12. Installation selon l'une des revendications 9 à 11, caractérisée en ce qu'il est prévu sur les sabots de maintien et/ou de recouvrement (9a, 9b) des dispositifs d'entraînement (111, 109) pour entraîner en rotation les pièces (1), les dispositifs d'entraînement entrant de préférence en contact par frottement avec les pièces (1).

13. Installation selon l'une des revendications 6 ou 7, caractérisée en ce que le dispositif transporteur comporte un transporteur à bande sur lequel sont disposés à distance les uns des autres des corps de maintien (49, 53) qui peuvent être expansés radialement, pour la réception et le recouvrement de la cavité interne de pièces creuses qui doivent être revêtues à l'extérieur, en particulier de corps de boîtes.

14. Installation selon la revendication 13, caractérisée en ce que les corps de maintien (49, 53) peuvent être expansés pneumatiquement et comportent un manchon gonflable.

15. Installation selon l'une des revendications 13 ou 14, caractérisée en ce que les corps de maintien (49, 53) peuvent être couplés à un dispositif d'entraînement (67) pour la rotation (ω) des pièces.

16. Installation selon l'une des revendications 6 à 15, caractérisée en ce que le dispositif de recouvrement (9a, 9b) définit une garniture à labyrinthe (101, 105, 103, 107) par rapport à la pièce (1).

17. Installation selon l'une des revendications 6 à 16, caractérisée en ce qu'un courant d'air est établi entre au moins une partie du dispositif de recouvrement et les pièces pour éviter la pénétration d'agent de revêtement entre la pièce et le dispositif de recouvrement.
